# EUROPÄISCHE PATENTSCHRIFT

(11) **EP 0 236 859 B1**
(45) Veröffentlichungstag und Bekanntmachung des Hinweises auf die Patenterteilung: **30.11.1988**
(21) Anmeldenummer: 87102693.6
(22) Anmeldetag: 25.02.1987
(51) Int. Cl.: F28F 3/08, F28D 1/03

(54) **Wärmetauscher für Brennkraftmaschinen**
Heat exchanger for combustion engines
Echangeur pour moteurs à combustion

(30) Priorität: 12.03.1986 DE 3608232
(43) Veröffentlichungstag der Anmeldung: 16.09.1987
(73) Patentinhaber: Klöckner-Humboldt-Deutz Aktiengesellschaft, 51149 Köln (DE)
(72) Erfinder: Roschinski, Dieter, D-5000 Köln 90 (DE)

(56) Entgegenhaltungen:
- DE-A- 2 855 285
- DE-A- 3 536 325
- FR-A- 2 010 517

## Beschreibung

Die Erfindung betrifft einen Wärmetauscher für eine Brennkraftmaschine gemäß Oberbegriff des Patentanspruchs 1.

Wärmetauscher bzw. Ölkühler sind in Brennkraftmaschinen zur Kühlung der Schmier- und Kühlmedien allgemein bekannt. In der DE-A-2 855 285 ist ein Flulssigkeits-Luft-Wärmetauscher beschrieben, der aus einzelnen Schalen gefertigt ist, und dessen Zufluß und Abfluß einander benachbart an einer Seite des Wärmetauschers angeordnet sind und jeweils in einen Sammelraum übergehen. Die beiden Sammelräume sind miteinander durch U-förmige Verbindungsleitungen, welche die gesamte Längsseite des Wärmetauschers durchziehen, verbunden. An den Verbindungsleitungen sind zur Kühlung Kühllamellen angeordnet, über welche Kühlluft geleitet wird.

Nachteilig an diesem Wärmetauscher ist der bei einer festgelegten Baugröße hohe Strömungswiderstand, der zu einem zu hohen Abfall des Öldruckes im Wärmetauscher führt. Um den Druckabfall zu verringern, müßte das Bauvolumen des Wärmetauschers vergrößert werden, was oftmals aus baulichen Gründen nicht möglich ist.

Aufgabe der Erfindung ist es, einen aus einzelnen Schalen gefertigten Wärmetauscher für Brennkraftmaschinen zu schaffen, der wenig Platz in der Brennkraftmaschine beansprucht und dem durchfließenden Kühlmedium einen nur geringen Stömungswiderstand entgegensetzt.

Diese Aufgabe wird erfindungsgemäß dadurch gelöst, daß die Sammelräume angegenüberliegenden Außenseiten des Wärmetauschers angeordnet sind und daß ein Sammelraum mit dem Zufluß oder Abfluß über eine Passage verbunden ist.

Aus der DE-A-35 36 325 ist ein Wärmetauscher bekannt, der an gegenüberliegenden Außenseiten Sammelräume aufweist. Diese Sammelräume dienen zur Umlenkung der Flüssigkeit zu einem weiteren Strömungsweg und entsprechen den U-förmigen Verbindungsleitungen bei dem Wärmetauscher nach der DE-A-28 55 285.

Dadurch, daß die Sammelräume an gegenüberliegenden Außenseiten des Wärmetauschers angeordnet sind, ist ein aus einzelnen Schalen gefertigter Wärmetauscher für eine Brennkraftmaschine geschaffen, der wenig Platz in der Brennkraftmaschine beanspruchend dem durchfließenden Kühlmedium einen nur geringen Strömungswiderstand entgegensetzt.

Der Strömungswiderstand ist niedrig, weil die Anzahl der Verbindungsleitungen bei gleichem Bauvolumen ungefähr verdoppelt ist bei gleichzeitiger nahezu Halbierung der Länge einer einzelnen Verbindungleitung. Dies hat zur Folge, daß das Kühlmedium aufgrund des kleineren Strömungswiderstandes im Wärmetauscher einen wesentlich geringeren Druckabfall erfährt. Die Kühlleistung ist nahezu unverändert.

Ein Sammelraum ist mit dem Zufluß oder Abfluß über eine Passage verbunden, wobei zweckmäßigerweise die Passage für das Kühlmedium einen größeren Querschnitt als die Verbindungsleitungen aufweist. Damit ist erreicht, daß das Kühlmedium nahezu widerstandsfrei durch die Passage fließen kann.

In vorteilhafter Ausführungsform ist eine Wand der Passage durch eine Sonderschale gebildet und die Passage kostengünstig in einfacher Bauweise in den Wärmetauscher integriert.

In der Passage sind sinnvollerweise den Fluß des Kühlmediums nicht behindernde Abstützlamellen angeordnet.

Es ist vorteilhaft den Wärmetauscher aus Aluminium zu fertigen.

Nachfolgend wird eine Ausführungsform der Erfindung anhand von Zeichnungen näher beschrieben. Es zeigt :
Fig. 1 einen erfindungsgemäßen Wärmetauscher im Längsschnitt,
Fig. 2 einen Schnitt nach der Linie A-B in Fig. 1.

An einer Längsseite des Wärmetauschers ist benachbart zu einer Stirnseite ein Zufluß 2 und ein Abfluß 3 nebeneinander angeordnet. Der Abfluß 3 ist mit einem ersten Sammelraum 4a verbunden, der aus einzelnen Sammelkästen gebildet ist, die über Öffnungen 6 ineinander übergehen. Der Zufluß 2 ist über eine Passage 7 mit einem zweiten Sammelraum 4b verbunden, der spiegelbildlich zum ersten Sammelraum 4a an der gegenüberliegenden Außenseite des Wärmetauschers angeordnet ist. Beide Sammelräume 4a, 4b sind'durch Verbindungleitungen 8 miteinander verbunden, wobei in den Verbindungsleitungen 8 vorteilhafterweise Kühlbleche 9 angeordnet sind. Zwischen den Verbindungsleitungen 8 sind Kühllamellen 10 angeordnet, die an die Verbindungsleitungen 8 thermisch angekoppelt sind, und über die Luft zur Kühlung geleitet wird.

Der Wärmetauscher ist vorteilhafterweise aus Aluminium gefertigt und aus einzelnen Schalen zusammengesetzt. Die einzelnen Schalen bestehen jeweils aus einer Platte 12, die an ihren beiden Stirnseiten jeweils eine kastenförmige Erweiterung 13 aufweisen. Diese Schalen sind allgemein bekannt und werden industriell in großer Stückzahl preisgünstig hergestellt. Als Außenlängsseiten dienen zwei Endplatten 14, wobei an einer der Endplatten 14a der Zufluß 2 und der Abfluß 3 angeordnet sind. Zwischen der Endplatte 14a, an der der Zufluß 2 und der Abfluß 3 angeordnet sind, und der benachbarten Schale ist eine Sonderschale 16 angeordnet, die im Wärmetauscher vorteilhafterweise ohne Schweißnaht, d. h. nur durch z. B. Lötstellen integriert ist, derart, daß die Schale 16 eine Wand einer Passage 7 bildet, die einerseits mit dem Zufluß 2 und andererseits mit dem zweiten Sammelraum 4b in Verbindung steht. Zweckmäßigerweise weist die Passage 7 einen für das Kühlmedium größeren Querschnitt auf als die Verbindungsleitungen 8. Der Querschnitt der Passage 7 ist vorteilhafterweise zumindest doppelt so groß wie der der Verbindungsleitungen 8. Zur Abstützung der Passage 7 ist es von Vorteil, wenn in der Passage 7 den Fluß des Kühlmediums nicht behindernde Abstützlamellen 17 angeordnet sind.

Im Betrieb des Wärmetauschers fließt das Kühlmedium vom Zufluß 2 über die Passage 7 in den zweiten Sammelraum 4b. Die Passage 7 ist dabei so ausgebildet, daß sie für das Kühlmedium keinen merklichen Widerstand bildet. Im zweiten Sammelraum 4b verteilt sich das Kühlmedium anschließend und fließt über die Verbindungsleitungen 8, die als Kühlstrecken ausgebildet sind, in den ersten Sammelraum 4a und weiter in den Abfluß 3.

## Patentansprüche

1. Flüssigkeits-Luft-Wärmetauscher für eine Brennkraftmaschine, der aus einzelnen Schalen gefertigt ist und einen auf einer Seite des Wärmetauschers einander benachbart angeordneten Zufluß (2) und Abfluß (3) aufweist, wobei diese jeweils mit einem Sammelraum (4a, 4b) im Wärmetauscher und die Sammelräume (4a, 4b) durch Verbindungsleitungen (8) untereinander flüssigkeitsführend verbunden sind, wobei an den Verbindungsleitungen (8) Kühllamellen (10) angeordnet sind, dadurch gekennzeichnet, daß die Sammelräume (4a, 4b) an gegenüberliegenden Außenseiten des Wärmetauschers angeordnet sind und ein Sammelraum (4b) mit dem Zufluß (2) oder Abfluß (3) über eine Passage (7) verbunden ist.

2. Wärmetauscher nach Anspruch 1, dadurch gekennzeichnet, daß eine Wand der Passage (7) durch eine Sonderschale (16) gebildet ist, die im Wärmetauscher ohne Schweißnaht integriert ist.

3. Wärmetauscher nach einem der Ansprüche 1 oder 2, dadurch gekennzeichnet, daß die Passage (7) für das Kühlmedium einen größeren Querschnitt als die Verbindungsleitungen (8) aufweist.

4. Wärmetauscher nach einem der Ansprüche 1 bis 3, dadurch gekennzeichnet, daß in der Passage (7) den Fluß des Kühlmediums nicht behindernde Abstützlamellen (17) angeordnet sind.

5. Wärmetauscher nach einem der Ansprüche 1 bis 4, dadurch gekennzeichnet, daß der Wärmetauscher aus Aluminium gefertigt ist.

## Claims

1. A liquid-air heat exchanger for an internal combustion engine, in which the heat exchanger is made up of individual pans and fitted on one side with an inlet (2) and an outlet (3) arranged adjacent to one another, in which the inlet and the outlet is each connected to a respective header (4a, 4b) in the heat exchanger and the headers (4a, 4b) are connected to each other by connecting ducts (8) so as to permit the flow of liquid therethrough, and in which cooling fins (10) are arranged on the connecting ducts (8), characterized in that the headers (4a, 4b) are arranged at opposite surfaces of the heat exchanger, and in that one of the headers (4b) is connected by a passage (7) to the inlet (2) or the outlet (3).

2. A heat exchanger according to claim 1, characterized in that one wall of the passage (7) is formed by a special pan (16) integrated with the heat exchanger by means other than welding.

3. A heat exchanger according to claim 1 or claim 2, characterized in that the cross-sectional area of the passage (7) for the coolant is greater than that of the connecting ducts (8).

4. A heat exchanger according to any of the claims 1 to 3, characterized in that supporting fins (17), which do not impede the flow of the coolant, are arranged in the passage (7).

5. A heat exchanger according to any of the claims 1 to 4, characterized in that the heat exchanger is made of aluminium.

## Revendications

1. Echangeur thermique air-liquide pour un moteur à combustion interne, échangeur réalisé à partir de coquilles individuelles et comportant sur un côté une arrivée (2) et un départ (3) disposés au voisinage l'un de l'autre, et qui sont reliés respectivement à une chambre collectrice (4a, 4b) dans l'échangeur thermique, ces chambres collectrices (4a, 4b) étant reliées entre elles par des liaisons (8) pour le passage du liquide, des lamelles de refroidissement (10) étant disposées sur ces liaisons (8), échangeur thermique caractérisé en ce que les chambres collectrices (4a, 4b) sont disposées sur des côtés externes opposés de l'échangeur thermique, une chambre collectrice (4b) étant reliée à l'arrivée (2) ou au départ (3) par l'intermédiaire d'un passage (7).

2. Echangeur thermique selon la revendication 1, caractérisé en ce qu'une paroi du passage (7) est constituée par une coquille spéciale (16) qui est intégrée sans cordon de soudure dans l'échangeur thermique.

3. Echangeur thermique selon une des revendications 1 ou 2, caractérisé en ce que le passage (7) pour le fluide de refroidissement a une section transversale plus importante que les liaisons (8).

4. Echangeur thermique selon une des revendications 1 à 3, caractérisé en ce que dans le passage (7) sont disposées des lamelles de soutien (17) ne gênant pas l'écoulement du fluide de refroidissement.

5. Echangeur thermique selon une des revendications 1 à 4, caractérisé en ce que cet échangeur thermique est réalisé en aluminium.
